# EUROPÄISCHE PATENTSCHRIFT

(11) **EP 2 225 513 B1**
(45) Veröffentlichungstag und Bekanntmachung des Hinweises auf die Patenterteilung: **16.03.2016**
(21) Anmeldenummer: 08864319.2
(22) Anmeldetag: 08.12.2008
(51) Int. Cl.: F25D 23/04, F25D 25/00

(54) **KÄLTEGERÄT**
REFRIGERATING DEVICE
DISPOSITIF DE RÉFRIGÉRATION

(30) Priorität: 21.12.2007 DE 102007062005; 11.04.2008 DE 102008019261; 17.04.2008 DE 202008005350 U
(43) Veröffentlichungstag der Anmeldung: 08.09.2010
(73) Patentinhaber: BSH Hausgeräte GmbH, 81739 München (DE)
(72) Erfinder: BENITSCH, Roland, 89564 Nattheim (DE)
(86) Internationale Anmeldenummer: PCT/EP2008/067028
(87) Internationale Veröffentlichungsnummer: WO 2009/080483

(56) Entgegenhaltungen:
- DE-U1-202005 012 342
- US-A1- 2003 020 384
- US-A1- 2004 007 009

## Beschreibung

Die Erfindung betrifft ein Kältegerät mit einem schalenförmigen Behälter nach dem Oberbegriff von Anspruch 1.

Es sind Kältegeräte bekannt geworden, bei denen zumindest ein Teil der zu kühlenden Waren in schalenförmigen Behältern untergebracht wird. Diese Behälter können über Auszüge in dem Kältegerät befestigt sein. Bei einfacheren Versionen werden die Behälter von Fachträgern gehalten oder sind durch Führungen in den seitlichen Begrenzungswänden des Innenraums gehalten. Es kann sich dabei um Gemüse-Schalen, Gefriergut-Schalen oder sogenannte Vita-Fresh-Schalen handeln.

Die Hersteller von Kältegeräten sind heute bemüht, nicht nur das äußere Erscheinungsbild eines Kältegeräts, sondern auch die Innenausstattung marken- oder typspezifisch zu gestalten. Auch solche Behälter sollen vom Verbraucher einer bestimmten Marke oder einem bestimmten Typ zugeordnet werden können. Oft werden daher die Behälter für jeden Typ einzeln gefertigt. Dies führt jedoch zu hohen Kosten, da mit jedem Werkzeug nur eine verhältnismäßig kleine Serie gefertigt werden kann.

Es wurde auch bereits versucht, mehrere Marken oder Typen von Kältegeräten mit den gleichen Behältern auszustatten. Bei diesen Behältern wurden Griffleisten angebracht, die marken- oder typspezifisch unterschiedlich gestaltet waren. Diese Griffleisten sind üblicherweise aus einem in entsprechender Länge geschnittenen Strangprofil gefertigt, welches nach dem Anbringen an dem Behälter mit seitlichen Abdeckkappen versehen wird. Die Gestaltungsmöglichkeiten eines Strangprofils sind jedoch sehr begrenzt und beschränken sich meist auf die Farbgebung und die Beschriftung. Diese Griffleisten sind üblicherweise über eine Klemmverbindung an der Oberkante der vorderen Begrenzungswand des Behälters befestigt. Diese Klemmverbindung hält jedoch keinen großen Belastungen stand, so dass es oft vorkommt, dass sich beim Herausziehen des Behälters die Griffleiste löst.

Die US 2003/0020384 A1 offenbart ein Kältegerät gemäß dem Oberbegriff des Anspruchs 1.

Die US 2004/0007009 A1 offenbart ein Kältegerät mit an seiner Tür befestigten Türabstellern. Die Türabsteller umfassen jeweils einen Behälter mit einem oberen Rand, auf dem farbige Dekorelemente mittels Schnappverbindungen befestigt sind.

Die DE 20 2005 012 342 U1 offenbart einen modularen Kühlgutbehälter, der einen Grundkörper und eine Frontwand aufweist. Benachbart zu einer Seitenkante der Frontwand erstreckt sich zumindest abschnittsweise eine Nut-Feder-Verbindung zwischen dem Grundkörper und der Frontwand.

Der Erfindung liegt die Aufgabe zugrunde, ein Kältegerät, insbesondere einen Kühl- und/oder Gefrierschrank mit einem schalenförmigen Behälter mit einer Griffleiste auszustatten, so dass eine marken- oder typspezifische Unterscheidung allein durch die Griffleiste möglich wird. Weiterhin soll die Griffleiste so an dem schalenförmigen Behälter befestigt sein, dass ein Ablösen der Griffleiste während der Benutzung des Behälters mit großer Sicherheit verhindert werden kann.

Gelöst wird die Aufgabe gemäß der Erfindung durch ein Kältegerät, insbesondere einen Kühl- und/oder Gefrierschrank, mit den Merkmalen von Anspruch 1. Erfindungsgemäß ist die Griffleiste formschlüssig mit dem Behälter in Form einer Nut- und Federverbindung verbunden. Auf dieser Basis lassen sich Griffleisten sehr unterschiedlich gestalten. Es können so für verschiedene Marken oder Typen von Kältegeräten die gleichen Behälter verwendet werden, wobei trotzdem ein stark differenziertes Gesamterscheinungsbild erreicht werden kann. Die Anzahl der in einer Serie gefertigten Behälter lässt sich so erhöhen und die Herstellkosten sinken. Durch die formschlüssige Verbindung zwischen der Griffleiste und dem schalenförmigen Behälter wird sichergestellt, dass ein unbeabsichtigtes Ablösen der Griffleiste bei der Handhabung des Behälters vermieden wird.

Vorteilhaft wird die Feder der Nut- und Federverbindung durch das freie Ende der Frontwand des Behälters gebildet. Es handelt sich hierbei um eine fertigungstechnisch sehr einfache Lösung, da keinerlei zusätzliche Teile benötigt werden. Das freie Ende der Frontwand des Behälters wird bereits bei der Produktion des Behälters in die benötigte Form gebracht.

Damit die Zug- und Schubkräfte, die auf die Griffleiste ausgeübt werden, in gleicher Weise auf den Behälter übertragen werden können, ohne dass sich dabei die formschlüssige Verbindung zwischen Behälter und Griffleiste löst, ist das die Feder bildende freie Ende der Frontwand zumindest im Wesentlichen senkrecht zum Behälterboden angeordnet.

In einem Ausführungsbeispiel ist das die Feder bildende freie Ende der Frontwand in den Behälterraum gerichtet. Bei entsprechender Ausformung der Griffleiste entsteht so beim Aufstecken eine Art Schnappverbindung, die ebenfalls dazu imstande Zug- und Druckkräfte gleichermaßen aufzunehmen.

Besonders vorteilhaft ist die Feder von der Griffleiste vollkommen abgedeckt. Es entsteht so eine glatte Oberfläche die gut zu reinigen ist und sehr differenziert gestaltet werden kann.

Die Griffleiste muss so angebracht werden, dass sie gut umfasst werden kann. Nur so ist gewährleistet, dass sie auch benutzt werden kann, um einen voll beladenen Behälter aus dem Kältegerät herausziehen zu können. Die Griffleiste ist zu diesem Zweck innerhalb eines stufenartigen Rücksprungs angeordnet.

Der stufenartige Rücksprung erstreckt sich vorteilhaft über die gesamte Breite der Frontwand. Auf diese Weise sind viele Möglichkeiten für den Eingriff gegeben und der Behälter kann sowohl in der Mitte aber auch seitlich gefasst und herausgezogen werden.

Die Fläche, die eine typspezifische Gestaltung zulässt, sollte möglichst groß und auffallend sein. Die Griffleiste erstreckt sich deshalb über die gesamte Breite der Frontwand.

Erfindungsgemäß weist die Griffleiste eine nach unten offene Nut auf, die so geformt ist, dass die Oberkante der Vorderseite des Behälters und jeweils ein Teil der Oberkanten der beiden Seitenteile des Behälters in der Nut aufnehmbar sind. Es ergibt sich dabei eine Nut- und Federverbindung, bei der sowohl die Feder als auch die Nut einen rechten Winkel bilden. Hierdurch wird eine besonders hohe Stabilität erzielt, die die Griffleiste auch unter schwierigen Bedingungen sicher mit dem Behälter verbindet.

Die Griffteiste ist mit dem Behälter verrastbar. Die Montage der Griffleiste kann auf diese Weise ohne zusätzliche Befestigungsmittel und ohne Werkzeug erfolgen. Auch hierdurch lassen sich die Produktionskosten senken.

Der Formschluss zwischen Griffleiste und Behälter lässt sich entweder über die Vorderkante der Vorderseite oder über die Bereiche der Oberkanten der Seitenteile, die in der Nut aufnehmbar sind, erzielen. Zu diesem Zweck weisen diese Oberkanten eine Verdickung auf. Für bestimmte Anwendungen ist es ausreichend, wenn die Verdickung nur an der Oberkante der Vorderseite oder aber nur an den entsprechenden, für die Aufnahme in der Nut vorgesehenen Bereiche der Oberkanten der Seitenteile angebracht ist. Die größte Festigkeit wird jedoch erzielt, wenn die für den Formschluss vorgesehene Verdickung an allen drei Oberkanten angebracht ist.

Um die Verdickung formschlüssig aufnehmen zu können, weist die Nut in der Griffleiste an ihrer Sohle eine Aufweitung auf. Diese Aufweitung umschließt nach dem Verrasten die Verdickungen an der Oberkante des Behälters, wodurch eine formschlüssige Verbindung ausgebildet wird.

In vorteilhafter Weise ist zumindest einer der die Nut begrenzenden Schenkel elastisch. Dieser elastische Schenkel kann so beim Aufstecken der Griffleiste der Verdickung an der Oberkante des Behälters ausweichen. Sobald die endgültige Verrast-Position erreicht ist, bewegt sich der elastische Schenkel in seine ursprüngliche Position zurück und legt sich an den Behälterrand an.

Die Verdickung und die Aufweitungen können so geformt werden, dass ein Lösen des erzielten Formschlusses überhaupt nicht oder nur mit einem Spezialwerkzeug ermöglicht wird. Es ist jedoch auch eine Formgebung möglich, die ein Lösen der Verbindung mit dem gleichen Kraftaufwand erlaubt, mit dem die Verrastung geschlossen wurde. Diese Formgebung würde ein einfaches Austauschen der Griffleiste, beispielsweise bei Beschädigung, ermöglichen.

Da für die Verbindung zwischen Griffleiste und Behälter keine Durchbrüche in der Griffleiste notwendig sind, kann die Griffleiste mit einer glatten Oberfläche versehen werden. Diese glatte Oberfläche bietet wesentlich mehr unterschiedliche Gestaltungsmöglichkeiten als beispielsweise eine Oberfläche mit Durchbrüchen.

Vorteilhaft ist die Außenseite der Griffleiste markenspezifisch gestaltet. Diese markenspezifische Gestaltung kann sich sowohl durch die Formgebung, als auch durch Farbe und Beschriftung ausdrücken. Auch Material und Oberflächenbeschaffenheit können als spezifische Merkmale entsprechend unterschiedlich verwendet werden. Besonders vorteilhaft ist die Griffleiste mit einer Metallicoberfläche versehen. Dies führt zu einem wertigen Gesamterscheinungsbild des schalenförmigen Behälters. Eine Metallicoberfläche ist qualitativ hochwertiger als eine Lackierung und ist auch kostengünstiger herzustellen.

Der erfindungsgemäße schalenförmige Behälter ist grundsätzlich für unterschiedliche Anwendungen geeignet. So lässt er sich beispielsweise in einem Regal oder einem Schrank zur Aufbewahrung verschiedener Kleinteile verwenden. Besonders vorteilhaft wird er jedoch in einem Kältegerät verwendet. Hierbei kann es sich z. B. um einen Kühlschrank, einen Gefrierschrank oder auch ein Kombinationsgerät handeln.

Weitere Einzelheiten und Vorteile der Erfindung ergeben sich aus den Unteransprüchen in Zusammenhang mit der Beschreibung eines Ausführungsbeispiels, das anhand der Zeichnungen eingehend erläutert wird.

Es zeigt:
- Fig. 1: eine Unteransicht der Griffleiste des erfindungsgemäßen schalenförmigen Behälters,
- Fig. 2: einen Schnitt durch die Griffleiste nach Fig. 1 und durch den schalenförmigen Behälter vor der Montage und
- Fig. 3: eine perspektivische Darstellung des schalenförmigen Behälters mit montierter Griffleiste.

Die Griffleiste 1 weist eine Deckplatte 8 auf. Mit dieser Deckplatte 8 ist ein Außenrand 5, ein Innenrand 4, ein Seitenrand 2 und ein Steg 7 verbunden. Die Deckplatte 8, die Seitenränder 2, der Innenrand 4 und der Außenrand 5 bilden zusammen die Außenkontur der Griffleiste 1. Der ebenfalls mit der Deckplatte 8 verbundene Steg 7 verläuft entlang der Längsachse der Griffleiste 1 und verbindet die beiden Seitenränder 2 miteinander.

Die Nut 3 ist U-förmig ausgebildet und wird an ihrer Sohle 11 durch die Deckplatte 8 begrenzt. Die beiden Schenkel der U-förmigen Nut 3 werden im mittleren Bereich der Deckplatte 8 durch den Steg 7 und den Innenrand 4 gebildet. An beiden Seiten weist die Nut 3 einen im rechten Winkel abstehenden Fortsatz auf. In diesem Bereich wird die Funktion des Stegs 7 durch den Nut bildenden Teil 6 des Seitenrands 2 übernommen.

Im mittleren Bereich dient die Nut 3 zur Aufnahme der Oberkante der Behältervorderwand 13 des schalenförmigen Behälters 12, die hier die Frontwand bildet. Um einen Formschluss zwischen der Griffleiste 1 und dem schalenförmigen Behälter 12 gewährleisten zu können, weist der Steg 7 an seiner freien Kante eine Verdickung 9 auf. Durch diese horizontal in die Nut 3 hineinragende Verdickung 9 entsteht an der Sohle 11 der Nut 3 eine Aufweitung 10. Der Kopf 12 an der Oberkante der Behältervorderwand 13, deren oberer Bereich hier die Feder bildet, ist entsprechend der Aufweitung 10 der Nut 3 geformt. Beim Aufstecken der Griffleiste 1 entsteht so der angestrebte Formschluss.

Besonders vorteilhaft sind auch die als Feder dienenden Bereiche der Oberkanten der Behälterseitenwände 14 mit einem entsprechenden Kopf versehen. Zur Aufnahme des in der Zeichnung nicht dargestellten Kopfes der Behälterseitenwände 14 sind die seitlichen Fortsätze der Nut 3 in gleicher Weise ausgeformt wie der im Schnitt dargestellte mittlere Teil der Nut. Auf diese Weise kann auch zwischen den Behälterseitenwänden 14 und der Griffleiste 1 ein Formschluss erfolgen.

Der schalenförmige Behälter 12 kann in großer Stückzahl für eine größere Anzahl von Typen, Modellen oder Marken von Kältegeräten gefertigt werden. Die Griffleiste 1 dagegen wird spezifisch hergestellt. Zu den unterschiedlichen Gestaltungsmöglichkeiten, die hier angewandt werden können, zählt eine unterschiedliche Farbgebung, verschiedene Formen, Oberflächen, sowie Beschriftungen oder Aufdrucke. Selbst die Verwendung unterschiedlicher Materialien ist vorstellbar.

Allein durch die unterschiedlichen Gestaltungsmöglichkeiten der Griffleiste 1 lässt sich ein spezifisches Gesamterscheinungsbild des fertig montierten schalenförmigen Behälters erreichen. Durch die formschlüssige Verbindung zwischen Griffleiste 1 und schalenförmigem Behälter 12 wird ein unbeabsichtigtes Ablösen der Griffleiste sicher verhindert. Die Kombination aus Griffleiste und schalenförmigem Behälter wird daher auch beim Gebrauch als Einheit empfunden, wobei die Griffleiste den spezifischen Charakter dieser Einheit unterstreicht.

In dem hier gezeigten Ausführungsbeispiel ist in Fig. 3 ein schalenförmiger Behälter 12 dargestellt, an dem eine Schienenbefestigung 15 vorgesehen ist. Über entsprechende Schienen kann der Behälter aus dem Kältegerät zur besseren Zugänglichkeit herausgezogen werden. Die Erfindung ist jedoch ebenso auf andere schalenförmige Behälter anwendbar.

### Bezugszeichenliste:

- 1: Griffleiste
- 2: Seitenrand
- 3: Nut
- 4: Innenrand
- 5: Außenrand
- 6: Nut bildender Teil des Seitenrands
- 7: Steg
- 8: Deckplatte
- 9: Verdickung
- 10: Aufweitung
- 11: Sohle der Nut
- 12: Behälter
- 13: Behältervorderwand
- 14: Behälterseitenwand
- 15: Schienenbefestigung
- 16: Kopf

## Patentansprüche

1. Kältegerät, insbesondere Kühl- und/oder Gefrierschrank, mit einem Kühlraum und wenigstens einem darin beweglich angeordneten schalenförmigen Behälter (12) und einer daran angeordneten Griffleiste (1), die formschlüssig mit dem Behälter (12) in Form einer Nut- und Federverbindung verbunden ist, wobei die Griffleiste (1) eine nach unten offene Nut (3) aufweist, die Nut so geformt ist, dass die Oberkante (16) der Frontwand (13) des Behälters (12) in der Nut (3) aufnehmbar ist und die Nut (3) an ihrer Sohle (11) eine Aufweitung (10) aufweist, **dadurch gekennzeichnet, dass** jeweils ein Teil der Oberkanten der beiden Seitenteile (14) des Behälters (12) in der Nut (3) aufnehmbar sind und die Oberkante der Frontwand (13) und/oder die Bereiche der Oberkanten der Seitenteile (14), die in der Nut (3) aufnehmbar sind, einen verdickten Kopf (16) aufweisen.

2. Kältegerät nach Anspruch 1, **dadurch gekennzeichnet, dass** die Feder der Nut- und Federverbindung durch das freie Ende der Frontwand (13) des Behälters (12) gebildet ist.

3. Kältegerät nach Anspruch 2, **dadurch gekennzeichnet, dass** das die Feder bildende freie Ende der Frontwand (13) zumindest im Wesentlichen senkrecht zum Behälterboden angeordnet ist.

4. Kältegerät nach Anspruch 3, **dadurch gekennzeichnet, dass** das die Feder bildende freie Ende der Frontwand (13) in den Behälterraum gerichtet ist.

5. Kältegerät nach einem der Ansprüche 1-4, **dadurch gekennzeichnet, dass** die Feder von der Griffleiste (1) vollkommen abgedeckt ist.

6. Kältegerät nach einem der Ansprüche 1-5, **dadurch gekennzeichnet, dass** die Griffleiste (1) innerhalb eines stufenartigen Rücksprungs angeordnet ist.

7. Kältegerät nach Anspruch 6, **dadurch gekennzeichnet, dass** sich der stufenartige Rücksprung über die gesamte Breite der Frontwand (13) erstreckt.

8. Kältegerät nach einem der Ansprüche 1-7, **dadurch gekennzeichnet, dass** die Griffleiste (1) sich über die gesamte Breite der Frontwand (13) erstreckt.

9. Kältegerät nach einem der vorigen Ansprüche, **dadurch gekennzeichnet, dass** zumindest einer der die Nut (3) begrenzenden Schenkel (7) elastisch ist.

10. Kältegerät nach einem der vorigen Ansprüche, **dadurch gekennzeichnet, dass** die Außenseite der Griffleiste (1) eine glatte Oberfläche aufweist.

11. Kältegerät nach einem der vorigen Ansprüche, **dadurch gekennzeichnet, dass** die Außenseite der Griffleiste (1) markenspezifisch gestaltet ist.

12. Kältegerät nach einem der vorigen Ansprüche, **dadurch gekennzeichnet, dass** die Griffleiste (1) mit einer Metallic-Oberfläche versehen ist.

## Claims

1. Refrigerating device, in particular a refrigerator and/or freezer, having a refrigerating chamber and at least one drawer-type container (12) disposed in a movable manner therein and a handle strip (1) disposed thereon, which handle strip (1) is connected with a positive fit to the container (12) in the form of a groove and spring connection, wherein the handle strip (1) has a groove (3) that is open at the bottom, which groove (3) is shaped so that the upper edge (16) of the front wall (13) of the container (12) can be held in the groove (3) and the groove (3) has a widening (10) at its base (11), **characterised in that** part of the upper edges of both side parts (14) of the container (12) can be held in the groove (3) and the upper edge (16) of the front wall (13) and/or the regions of the upper edges of the side parts (14) that can be held in the groove (3) have a thickened head (16).

2. Refrigerating device according to claim 1, **characterised in that** the spring of the groove and spring connection is formed by the free end of the front wall (13) of the container (12).

3. Refrigerating device according to claim 2, **characterised in that** the free end of the front wall (13) forming the spring is disposed at least essentially perpendicular to the container base.

4. Refrigerating device according to claim 3, **characterised in that** the free end of the front wall (13) forming the spring points into the container space.

5. Refrigerating device according to one of claims 1-4, **characterised in that** the spring is completely covered by the handle strip (1).

6. Refrigerating device according to one of claims 1-5, **characterised in that** the handle strip (1) is disposed within a step-type recess.

7. Refrigerating device according to claim 6, **characterised in that** the step-type recess extends over the entire width of the front wall (13).

8. Refrigerating device according to one of claims 1-7, **characterised in that** the handle strip (1) extends over the entire width of the front wall (13).

9. Refrigerating device according to one of the preceding claims, **characterised in that** at least one arm (7) bounding the groove (3) is elastic.

10. Refrigerating device according to one of the preceding claims, **characterised in that** the outside of the handle strip (1) has a smooth surface.

11. Refrigerating device according to one of the preceding claims, **characterised in that** the outside of the handle strip (1) is configured in a brand specific manner.

12. Refrigerating device according to one of the preceding claims, **characterised in that** the handle strip (1) is provided with a metallic surface.

## Revendications

1. Appareil frigorifique, en particulier réfrigérateur et/ou congélateur, avec un espace de réfrigération et au moins un contenant en forme de bac (12) disposé de manière mobile dans cet espace et doté d'une poignée (1), reliée au contenant (12) par complémentarité de formes à la manière d'un assemblage à rainure et languette, dans lequel la poignée (1) présente une rainure ouverte vers le bas (3), dans lequel la rainure est formée de telle manière que le bord supérieur (16) de la paroi avant (13) du contenant (12) peut être inséré dans la rainure (3) et dans lequel la rainure (3) présente au niveau de son pied (11) un élargissement (10), **caractérisé en ce qu'**une partie des bords supérieurs des deux parties latérales (14) du contenant (12) peut être insérée dans la rainure (3) et les bords supérieurs de la paroi avant (13) et/ou les zones des bords supérieurs des parties latérales (14) pouvant être insérés dans la rainure (3) présentent une tête épaissie (16).

2. Appareil frigorifique selon la revendication 1, **caractérisé en ce que** la languette de l'assemblage à rainure et languette est constituée par l'extrémité libre de la paroi avant (13) du réservoir (12).

3. Appareil frigorifique selon la revendication 2, **caractérisé en ce que** l'extrémité libre de la paroi avant (13) qui constitue la languette est au moins disposée essentiellement à la verticale par rapport au fond du contenant.

4. Appareil frigorifique selon la revendication 3, **caractérisé en ce que** l'extrémité libre de la paroi avant (13) qui constitue la languette est dirigée dans l'espace du contenant.

5. Appareil frigorifique selon l'une des revendications 1 à 4, **caractérisé en ce que** la languette est intégralement couverte par la poignée (1).

6. Appareil frigorifique selon l'une des revendications 1 à 5, **caractérisé en ce que** la poignée (1) est disposée à l'intérieur d'un retrait en escalier.

7. Appareil frigorifique selon la revendication 6, **caractérisé en ce que** le retrait en escalier s'étend sur l'ensemble de la largeur de la paroi avant (13).

8. Appareil frigorifique selon l'une des revendications 1 à 7, **caractérisé en ce que** la poignée (1) s'étend sur l'ensemble de la largeur de la paroi avant (13).

9. Appareil frigorifique selon l'une des revendications précédentes, **caractérisé en ce qu'**au moins un des montants (7) qui délimitent la rainure (3) est élastique.

10. Appareil frigorifique selon l'une des revendications précédentes, **caractérisé en ce que** le côté extérieur de la poignée (1) présente une surface lisse.

11. Appareil frigorifique selon l'une des revendications précédentes, **caractérisé en ce que** le côté extérieur de la poignée (1) est exécutée de manière spécifique à la marque.

12. Appareil frigorifique selon l'une des revendications précédentes, **caractérisé en ce que** la poignée (1) est dotée d'une surface métallique.
